# EUROPÄISCHE PATENTANMELDUNG

(11) **EP 4 524 456 A1**
(43) Veröffentlichungstag der Anmeldung: **19.03.2025**
(21) Anmeldenummer: 24194059.2
(22) Anmeldetag: 12.08.2024
(51) Int. Cl.: F17C 13/08

(54) **TANKSYSTEM**

(30) Priorität: 14.09.2023 DE 102023124807
(71) Anmelder: Friedrich Boysen GmbH & Co. KG, 72213 Altensteig (DE)
(72) Erfinder: Bessey, Dirk, 71083 Herrenberg (DE); Moreno Perez, David, 75438 Knittlingen (DE); Schmalz, Manuel, 71069 Sindelfingen (DE)
(74) Vertreter: Manitz Finsterwald Patent- und Rechtsanwaltspartnerschaft mbB

(57) **Zusammenfassung**

Ein Tanksystem (10) für ein Transportsystem, insbesondere für ein Kraftfahrzeug, zur Aufnahme eines gasförmigen oder flüssigen Mediums (12), vorzugsweise Flüssiggas, umfasst einen Innentank (14) zur Aufnahme des Mediums und einen Außentank (16), wobei der Innentank in dem Außentank mittels eines Loslagers (21) mit einem Loslagerelement und eines Festlagers (23) mit einem Festlagerelement unter Ausbildung eines Spalts (18) gelagert ist. Das Loslager ist derart ausgestaltet, dass es eine translatorische Bewegung und/oder eine Ausdehnung des Innentanks relativ zu dem Außentank in einer axialen Richtung zulässt. Das Loslagerelement und/oder das Festlagerelement besteht zumindest abschnittsweise, insbesondere vollständig aus Kunststoff.

## Beschreibung

Die Erfindung betrifft ein Tanksystem für ein Transportsystem, insbesondere für ein Kraftfahrzeug, zur Aufnahme eines gasförmigen oder flüssigen Mediums, vorzugsweise Flüssiggas.

Das erfindungsgemäße Tanksystem ist ein Tanksystem zum Aufnehmen eines gasförmigen oder flüssigen Mediums, mit dem das Transportsystem selbst betrieben werden kann. Es kann sich aber auch um ein Tanksystem handeln, mit dem das Transportsystem ein Medium transportiert oder zu einem bestimmten Ort liefert. Unter dem Begriff Tanksystem ist daher ein System zu verstehen, das in ein Transportsystem integrierbar ist und das dazu ausgelegt ist, jegliche Art von gasförmigen oder flüssigen Medien aufzunehmen und/oder bereitzustellen.

Das gasförmige oder flüssige Medium kann jegliche Art von Flüssigkeit oder Gas sein. Das Medium kann beispielsweise ein Betriebsstoff zum Betreiben einer Einrichtung sein. Dazu zählen herkömmliche Kraftstoffe wie Diesel- oder Benzinbetriebsstoff, aber auch sogenannte E-Fuels oder Flüssiggas wie zum Beispiel verflüssigter Wasserstoff (LH2) oder verflüssigtes Erdgas (LNG). Das Medium kann aber auch ein zu transportierendes Medium der chemischen Industrie sein. Insbesondere ist das erfindungsgemäße Tanksystem zur Aufnahme tiefkalter Medien geeignet.

Erfindungsgemäß ist unter einem Transportsystem ein ortsbewegliches System zum Transportieren von Menschen und/oder Gütern wie zum Beispiel einem Lastenrad, ein Motorrad, ein Automobil, ein Lastkraftwagen, ein Flugzeug, ein Zug und/oder ein Schiff zu verstehen, das mittels flüssigem oder festem Betriebsstoff oder elektrisch betrieben werden kann. Das Transportsystem kann zum Beispiel ein Kraftfahrzeug sein, das Flüssiggas transportiert und/oder mit Flüssiggas betrieben wird.

Die Lagerung von Flüssiggas stellt vielfältige Anforderungen an das Tanksystem, da das aufgenommene Medium bei oftmals kryogenen Temperaturen gelagert werden muss. Herkömmliche Tanksysteme für solche Anwendungen sind daher in der Regel doppel- oder mehrwandig ausgestaltet, das heißt sie umfassen einen Innentank zur Aufnahme des Mediums und mindestens einen Außentank, wobei der Innentank unter Ausbildung eines isolierenden Spalts in dem Außentank gelagert ist. Unter einer Lagerung ist in diesem Zusammenhang eine Aufhängung, Fixierung oder Montageanordnung zu verstehen, mit der der Innentank zuverlässig in dem Außentank und beabstandet zu diesem angeordnet ist.

Die Art und Weise, wie die Aufhängung oder Lagerung ausgestaltet ist, ist von entscheidender Bedeutung für die Qualität des Tanksystems, da die Lagerung ständigen, durch innere und äußere Einflüsse hervorgerufenen Belastungen standhalten muss. Beispielsweise ist zu gewährleisten, dass die Lagerung äußere Einflüsse wie eine Beschleunigung des Transportsystems, was zu einer relativen Auslenkung der Tanks zueinander führen kann, oder eine Straßenanregung, die zu Vibrationen der Lagerkomponenten führen kann, widerstehen und/oder aufnehmen und kompensieren kann.

Zudem herrscht in der Regel eine erhebliche Temperaturdifferenz zwischen Innen- und Außentank. Da die Lagerung eine Verbindung zwischen dem Außen- und dem Innentank herstellt, bildet sie eine Art Wärmebrücke. Um Wärmeverluste zu minimieren, ist es vorteilhaft, wenn diese eine möglichst schlechte Wärmeleitfähigkeit aufweist. Beispielsweise kann ein teilweises Verdampfen des gelagerten Mediums in Folge einer unerwünschten Erwärmung zu einem Reichweitenverlust des Transportsystems führen. Außerdem herrscht in der Regel ein Vakuum, insbesondere ein Hochvakuum, in dem Spalt zwischen Innen- und Außentank, weshalb das Lager auch für (Hoch-) Vakuumanwendungen geeignet sein muss, das heißt es darf nicht spröde werden oder ausgasen.

Des Weiteren ist der Bauraum für das Lager zwischen den Tankwänden begrenzt, da das Tanksystem insgesamt möglichst kompakt sein soll, um dessen Integration zu erleichtern. Zudem soll das Tanksystem möglichst wirtschaftlich und einfach herzustellen sein. Es stellen sich also komplexe wirtschaftliche, mechanische und thermodynamische Anforderungen an das Tanksystem.

Es ist daher eine Aufgabe der vorliegenden Erfindung, ein wirtschaftlicheres, kompakteres und robusteres Tanksystem für ein Transportsystem bereitzustellen.

Diese Aufgabe wird erfindungsgemäß durch ein Tanksystem für ein Transportsystem mit den Merkmalen des Anspruchs 1 und insbesondere dadurch gelöst, dass der Innentank in dem Außentank mittels eines Loslagers mit einem Loslagerelement und eines Festlagers mit einem Festlagerelement unter Ausbildung eines Spalts gelagert ist. Das Loslager ist derart ausgestaltet, dass es eine translatorische Bewegung und/oder eine Ausdehnung des Innentanks relativ zu dem Außentank in einer axialen Richtung zulässt. Ferner umfassen das Loslagerelement und/oder das Festlagerelement einen Kunststoff. Bevorzugt bestehen das Loslagerelement und/oder das Festlagerelement aus dem Kunststoff.

Durch die erfindungsgemäße Kombination aus Los- und Festlager kann sichergestellt werden, dass der Innentank sicher im Außentank fixiert ist, während gleichzeitig externe und interne Einflüsse, die auf bzw. in dem Tanksystem wirken, effizient kompensiert werden. Die Lager können beispielsweise Kräfte und Momente aufgrund von Fahrbewegungen des Transportsystems, eine Ausdehnung und/oder Schrumpfung des Innentanks aufgrund von Temperaturunterschieden oder Druckunterschieden, und Fertigungstoleranzen kompensieren. Das Tanksystem ist daher besonders langlebig und robust.

Zudem ist Kunststoff ein kostengünstiger und einfach zu verarbeitender Werkstoff, sodass die Lagerelemente billig und einfach herzustellen sind, weshalb sich das erfindungsgemäße Tanksystem durch eine verbesserte Wirtschaftlichkeit auszeichnet.

Es sei bemerkt, dass das Loslagerelement und/oder das Festlagerelement Hybridbauteile sein können, die neben Kunststoff andere Materialen umfassen. Beispielsweise kann ein axialer Endabschnitt der Elemente, der mit einem der Tanks in Kontakt steht, aus Metall bestehen, um die Befestigung des Elements zu vereinfachen. Es ist auch denkbar, dass beide axialen Endabschnitte metallisch sind und sich dazwischen ein Abschnitt aus Kunststoff erstreckt.

Der Kunststoff kann an metallische Komponenten der Elemente angeformt oder auf andere Art befestigt sein.

Weitere Ausführungsformen der Erfindung sind in den Ansprüchen, der Beschreibung und den beigefügten Zeichnungen angegeben.

Der Kunststoff kann Polyetheretherketon (PEEK) sein, ein hochfester und leicht zu be- und verarbeitender Werkstoff mit hervorragenden mechanischen und thermodynamischen Eigenschaften. PEEK ist insbesondere für Tieftemperatur- und/oder Hochvakuumanwendungen geeignet, da er unter den entsprechenden Bedingungen nicht spröde wird oder ausgast.

Bevorzugt weist der Kunststoff eine Wärmeleitfähigkeit von kleiner als 1,0 W/m*K, insbesondere kleiner als 0,5 W/m*K, bevorzugt von 0,25 W/m*K, auf. Dadurch kann ein Wärmeeintrag vom Außentank zum Innentank minimiert werden, wodurch sich der Innentank kaum oder nur sehr langsam erwärmt. Dies wiederum unterbindet eine Ausdehnung des Innentanks aufgrund von Erwärmung und macht das Tanksystem insgesamt energieeffizienter.

Für eine besonders langlebige und widerstandsfähige Ausgestaltung der Lager kann der Kunststoff ein Elastizitätsmodul zwischen 3000 und 5000 MPa, insbesondere zwischen 3600 und 4800 MPa, bevorzugt zwischen 4100 und 4300 MPa, aufweisen.

Ferner kann der Innentank eine zylindrische Grundform aufweisen, dessen Längsachse parallel zu der axialen Richtung verläuft. Zusätzlich oder alternativ hierzu kann auch der Außentank eine zylindrische Grundform aufweisen, dessen Längsachse parallel zu der axialen Richtung verläuft. Insbesondere können der Innentank und der Außentank koaxial angeordnet sein, wodurch das Tanksystem besser in das Transportsystem integrierbar bzw. an diesem montierbar ist.

Das Loslager und das Festlager können an gegenüberliegenden Seiten des Innentanks angeordnet sein, insbesondere mittig auf der Längsachse.

Für eine besonders stabile Lagerung des Innentanks im Außentank können das Loslagerelement und das Festlagerelement koaxial angeordnet sein, insbesondere koaxial mit der axialen Längsachse des Innentanks und/oder des Außentanks.

Das Festlagerelement und das Loslagerelement können jeweils einen Grundkörper und jeweils mindestens einen konischen Befestigungsabschnitt aufweisen.

Insbesondere kann das Loslagerelement genau einen konischen Befestigungsabschnitt aufweisen, wobei das Loslagerelement einen sich an den Grundkörper anschließenden, in Bezug auf den Befestigungsabschnitt gegenüberliegenden Schiebesitzabschnitt aufweisen kann.

Der Schiebesitzabschnitt kann einen nicht-rotationssymmetrischen Querschnitt aufweisen, sodass alle rotatorischen Freiheitsgrade einer Bewegung des Innentanks in Bezug auf den Außentank effizient gesperrt werden können.

Das Festlagerelement kann hingegen genau zwei konische, in Bezug auf den Grundkörper gegenüberliegende Befestigungsabschnitte aufweisen.

Zudem kann der Grundkörper des Festlagerelements und/oder der Grundkörper des Loslagerelements eine konische Form aufweisen. Die Konusform ist eine spannungsoptimierte Konturform. Sie ermöglicht eine homogene Spannungsverteilung und somit eine gleichmäßige Belastung der Lagerelemente.

Zusätzlich oder alternativ hierzu kann der Grundkörper des Festlagerelements zumindest abschnittsweise eine geringere Wandstärke als der zumindest eine Befestigungsabschnitt des Festlagerelements aufweisen.

Entsprechend kann auch der Grundkörper des Loslagerelements zumindest abschnittsweise eine geringere Wandstärke als der Befestigungsabschnitt des Loslagerelements und/oder der Schiebesitzabschnitt aufweisen.

Bei einer geeigneten Wahl der Grundkörpergeometrie wird die Stabilität des entsprechenden Lagerelements durch dessen Formgebung geprägt, so dass - im Vergleich zu herkömmlichen Konzepten - dünnere Wandstärken gewählt werden können, ohne die Zuverlässigkeit der Lagerung zu beinträchtigen. Eine dünnere Wandstärke reduziert auch die Wärmeleitfähigkeit des Bauteils, so dass die Isolation zwischen den Tanks verbessert wird.

Ferner können das Loslager und das Festlager jeweils mindestens ein Flanschelement aufweisen und der Befestigungsabschnitt kann axialfest und drehfest an dem Flanschelement fixiert sein.

Insbesondere kann zwischen dem Befestigungsabschnitt und dem Flanschelement eine Klemmverbindung mittels eines Spannrings und/oder einer Konusmutter ausgebildet sein. Dies ermöglicht eine feste und gleichzeitig materialschonende Fixierung der Lagerelemente in den Lagern.

Der Schiebesitzabschnitt des Loslagerelements kann drehfest aber nicht axialfest in oder an einer Führungshülse des Loslagers gelagert sein, deren Querschnitt bevorzugt komplementär zu dem des Schiebesitzabschnitts ausgebildet ist. Die Führungshülse kann ein Bauteil beliebiger Konstruktion sein, auf die der Schiebesitzabschnitt verschiebbar aufsteckbar ist oder in die der Schiebesitzabschnitt verschiebbar einsteckbar ist. Bevorzugt weist das Führungselement einen zu dem Schiebesitzabschnitt komplementären nicht-rotationssymmetrischen Querschnitt auf, sodass alle rotatorischen Freiheitsgrade einer Bewegung des Schiebesitzabschnitts relativ zu dem Führungsabschnitt (und damit letztlich rotatorische Bewegungskomponenten der Tanks relativ zueinander) effizient gesperrt werden können.

Zudem können das Flanschelement und/oder die Führungshülse für eine optimale Bauraumnutzung zumindest abschnittsweise, bevorzugt vollständig, in das Innere eines Grundkörpers des Innentanks ragen. Beispielsweise weist der Innentank eine entsprechende Einbuchtung o.ä. auf, in die das Flanschelement und/oder die Führungshülse ragen. Da bei dieser Konstruktion Teile des Loslagers und/oder des Festlager von der Grundform des Innentanks aufgenommen werden, kann das Tanksystem besonders kompakt ausgeführt werden.

Nachfolgend wird die Erfindung beispielhaft anhand vorteilhafter Ausführungsformen unter Bezugnahme auf die beigefügten Figuren beschrieben. Es zeigen, jeweils schematisch:
- Fig. 1: eine Querschnittansicht eines erfindungsgemäßen Tanksystems;
- Fig. 2: eine perspektivische Ansicht eines Loslagerelements;
- Fig. 3: eine perspektivische Ansicht eines Festlagerelements;
- Fig. 4: eine Querschnittansicht des Tanksystems im Bereich des Loslagers; und
- Fig. 5: eine Querschnittansicht des Tanksystems im Bereich des Festlagers.

Das in der Figur 1 gezeigte Tanksystem 10 für ein Transportsystem umfasst einen Innentank 14 und einen Außentank 16. Der Innentank 14 ist in dem Außentank 16 mittels eines Loslagers 21 und eines Festlagers 23 unter Ausbildung eines Spalts 18 gelagert.

Im Inneren des Innentanks 14 befindet sich Flüssiggas wie zum Beispiel verflüssigter Wasserstoff oder verflüssigtes Erdgas. Entsprechend herrschen im Inneren des Innentanks 14 sehr tiefe oder gar kryogene Temperaturen, beispielsweise Temperaturen von weniger als 150 Kelvin, bevorzugt weniger als 50 Kelvin, mehr bevorzugt weniger als 10 Kelvin. In dem Spalt 18 herrscht bevorzugt ein Hochvakuum, beispielsweise ein Druck zwischen 10⁻³ und 10⁻⁷ mbar, sodass ein Temperaturausgleich zwischen Innentank 14 und Außentank 16 minimiert wird.

Es versteht sich, dass anstatt des Flüssiggases jegliche Art von flüssigem oder gasförmigem Medium 12 in dem Innentank 14 aufgenommen sein kann. In dem Innentank 14 kann entsprechend auch eine Temperatur von mehr als 150 Kelvin vorherrschen, beispielsweise Raumtemperatur, je nach Art und Beschaffenheit des Mediums 12. Entsprechend ist auch das Hochvakuum optional. Beispielsweise kann ein schwaches Vakuum in dem Spalt 18 ausgebildet sein. Es kann aber auch Umgebungsdruck in dem Spalt 18 herrschen und/oder der Spalt 18 kann mit einer isolierenden Flüssigkeit oder einem Gas wie Luft oder Inertgas oder mit einem anderen Isoliermaterial gefüllt sein.

Der Innentank 14 und der Außentank 16 weisen eine zylindrische Grundform auf, deren jeweilige Längsachsen parallel zu der axialen Richtung I verlaufen. Daneben sind auch andere Formen denkbar. Beispielsweise können der Innentank 14 und/oder der Außentank 16 auch eine Kugelform oder andere Formen aufweisen.

Das Festlager 23 ist derart ausgestaltet, dass es im Wesentlichen alle Freiheitsgrade einer Bewegung des Innentanks 14 in Bezug auf den Außentank 16 sperrt, d.h. der Innentank 14 ist in dem Außentank 16 im Bereich des Festlagers 23 drehfest und zugfest fixiert. Das Loslager 21 ist ebenfalls dazu eingerichtet, eine Drehbewegung des Innentanks 14 zu unterbinden, lässt jedoch eine translatorische Bewegung und/oder eine Ausdehnung des Innentanks 14 relativ zu dem Außentank 16 in der axialen Richtung I zu.

Das Loslager 21 und das Festlager 23 sind jeweils an gegenüberliegenden Schmalseiten 24, 26 des Innentanks 14 angeordnet, und zwar mittig auf der Längsachse der Zylinderform des Innentanks 14 bzw. des Außentanks 16. Entsprechend sind der Innentank 14 und der Außentank 16 koaxial angeordnet. Insbesondere ist der Innentank 14 in Bezug auf den Außentank 16 so angeordnet, dass der sie trennende Spalt 18 an einer Oberseite 11 und an einer Unterseite 13 des Innentanks 14 im Wesentlichen dieselbe Breite aufweist. Das Loslager 21 und das Festlager 23 können aber auch in Bezug auf die Längsachse versetzt angeordnet sein. Zudem ist eine Konfiguration denkbar, bei der das Loslager 21 und das Festlager 23 jeweils mittig an den Ober- und Unterseite 11, 13 des Innentanks 14 angeordnet sind.

Zudem versteht es sich, dass anstatt genau eines Loslagers 21 und genau eines Festlagers 23 auch zwei oder mehr Loslager 21 und/oder Festlager 23 zur Lagerung des Innentanks 14 in dem Außentank 16 vorgesehen sein können. Die translatorischen Freiheitsgrade der Loslager 21 sollten dabei parallel angeordnet sein. Beispielsweise können mindestens zwei Festlager 23 im Bereich der ersten Schmalseite 23 des Innentanks 14 und mindestens zwei Loslager 21 im Bereich der zweiten Schmalseite 24 des Innentanks 14 angeordnet sein und/oder es können mindestens zwei Festlager 23 im Bereich der Oberseite 11 des Innentanks 14 und mindestens zwei Loslager 21 im Bereich der Unterseite 13 des Innentanks 14 angeordnet sein, oder umgekehrt.

Das Loslager 21 weist ein Loslagerelement 20 auf und das Festlager 23 weist ein Festlagerelement 22 auf, die jeweils im Folgenden unter Bezugnahme auf die Figuren 2 und 3 ausführlich beschrieben werden.

Das in der Figur 2 gezeigte Loslagerelement 20 weist - bildlich gesprochen - im Wesentlichen die Grundform einer Trompete mit inhomogener Wandstärke auf. In der gezeigten Ausführungsform umfasst das Loslagerelement 20 einen Grundkörper 33, einen sich an den Grundkörper 33 anschließenden konischen Befestigungsabschnitt 40 und einen sich in der Längsrichtung des Loslagerelements 20 erstreckenden Schiebesitzabschnitt 38.

Der Schiebesitzabschnitt 38 schließt sich an den Grundköper 33 an, ist an einer dem Befestigungsabschnitt 40 gegenüberliegenden Seite des Grundkörpers 33 angeordnet und weist einen nicht-rotationssymmetrischen Querschnitt auf. Der Querschnitt des Schiebesitzabschnittes 38 weist eine drehsymmetrische Form auf, die auch als P3G-Form bezeichnet wird. Der Querschnitt des Schiebesitzabschnittes 38 kann jedoch auch einen beliebigen anderen nicht-rotationssymmetrischen Querschnitt aufweisen, beispielsweise den eines Rechtecks oder eines Dreiecks.

Der Grundkörper 33 des Loslagerelements 20 weist eine Kontur auf, bei der die Form des Befestigungsabschnitts 40 stetig in die Form des Schiebesitzabschnitts 38 übergeht. Der Grundkörper 33 kann jedoch auch eine andere geeignete Form aufweisen.

Der Grundkörper 33 weist des Weiteren eine geringere Wandstärke als der Schiebesitzabschnitt 38 auf, wodurch der Innentank 14 und der Außentank 16 besser gegeneinander isoliert sind (siehe auch Fig. 4). Im Bereich des Befestigungsabschnitts 40 kann optional eine dickere Wandstärke vorgesehen sein als im Bereich des Grundkörpers 33, um eine hinreichende Befestigungsstabilität zu bieten. Alternativ kann die Wandstärke des Loslagerelements 20 auch konstant sein.

Der Durchmesser 42 des Befestigungsabschnitts 40 des Loslagerelements 20, insbesondere gemessen an der Stirnseite des Befestigungsabschnitts 40, ist größer als eine radiale Abmessung 44 des Schiebesitzabschnitts 38 (siehe Figur 4). Der Durchmesser 42 des Befestigungsabschnitts 40 an dessen Stirnseite kann beispielsweise 1,5-, zwei-, drei- oder viermal so groß sein wie die radiale Abmessung 44 des Schiebesitzabschnitts 38.

Das in Fig. 3 gezeigte Festlagerelement 22 weist eine rotationssymmetrische Konusform mit variierender Wandstärke auf. In der gezeigten Ausführungsform umfasst das Festlagerelement 22 einen konischen ersten Befestigungsabschnitt 28, einen sich an den ersten Befestigungsabschnitt 28 anschließenden konischen Grundkörper 32 und einen sich an den Grundkörper 32 anschließenden konischen zweiten Befestigungsabschnitt 30.

Der Durchmesser 34 des ersten Befestigungsabschnitts 28 des Festlagerelements 22 ist kleiner als der Durchmesser 36 des zweiten Befestigungsabschnitts 30 des Festlagerelements 22, insbesondere gemessen an den jeweiligen Stirnseiten der Befestigungsabschnitte 28, 30 (siehe Figur 5). Der Durchmesser 36 des zweiten Befestigungsabschnitts 30 an dessen Stirnseite kann beispielsweise zwei-, drei-, vier- oder fünfmal so groß sein wie der Durchmesser 34 des ersten Befestigungsabschnitts 28.

Der Grundkörper 32 des Festlagerelements 22 weist eine geringere Wandstärke als die Befestigungsabschnitte 28, 30 auf, wodurch der Innentank 14 und der Au-ßentank 16 besser gegeneinander isoliert sind (siehe auch Fig. 5). Es können aber auch die Wandstärke des Grundkörpers 32 und des ersten Befestigungsabschnitts 28 geringer als die Wandstärke des zweiten Befestigungsabschnitts 30 sein, oder es können die die Wandstärke des Grundkörpers 32 und des zweiten Befestigungsabschnitts 30 geringer als die Wandstärke des ersten Befestigungsabschnitts 28 sein. Alternativ kann die Wandstärke des Festlagerelements 22 auch konstant sein.

Das Loslagerelement 20 und das Festlagerelement 22 bestehen aus einem Kunststoff bzw. Polymer. Bevorzugt ist der Kunststoff ein teilkristallines thermoplastisches Polymer. Der Kunststoff weist eine Wärmeleitfähigkeit von kleiner als 1 W/m*K, insbesondere kleiner als 0,5 W/m*K, bevorzugt von 0,25 W/m*K, und/oder ein Elastizitätsmodul zwischen 3000 und 5000 MPa, insbesondere zwischen 3600 und 4800 MPa, bevorzugt zwischen 4100 und 4300 MPa, auf. Dadurch wird eine optimale Isolation zwischen Innen- und Außentank 14, 16 gewährleistet, während die Lager 21, 23 gleichzeitig eine hohe Robustheit aufweisen. Zudem ist Kunststoff leicht zu verarbeiten.

Ein Beispiel für einen solchen Kunststoff ist ein Kunststoff aus der Familie der Polyetherketone, beispielsweise Polyetheretherketon (PEEK). Dieser Kunststoff eignet sich besonders gut für extreme Einsatzbedingungen, wie sie etwa bei Hochvakuum- und Tieftemperaturanwendungen auftreten. Zudem weist PEEK hervorragende mechanische und thermische Eigenschaften auf. PEEK hat beispielsweise bei Raumtemperatur eine Wärmeleitfähigkeit von ca. 0,25 W/m*K, ein Elastizitätsmodul von ca. 4200 MPa, eine Zugfestigkeit von ca. 110 MPa und eine Reißdehnung von ca. 11 %.

Wie in Fig. 4 gezeigt ist, ist an dem Außentank 16 eine Führungshülse 46 des Loslagers 21 montiert, die teilweise in das Innere eines Grundkörpers des Innentanks 14 ragt. Das Loslager 21 umfasst zudem eine an den Innentank 14 montierte erste Lagerhülse 48, an die ein erstes Flanschelement 50 montiert ist. Die erste Lagerhülse 48 ragt in das Innere des Grundkörpers des Innentanks 14 und nimmt einen erheblichen Teil des Loslagers 21 auf. Dadurch weist das Tanksystem 10 eine besonders kompakte Form auf. Die Führungshülse 46 und die erste Lagerhülse 48 sind beispielsweise mittels Schweißen mit den Hüllen der Tanks 14, 16 verbunden.

Die Führungshülse 46 ist zur beweglichen Lagerung des Schiebesitzabschnitts 38 ausgelegt und weist einen entsprechenden, nicht-rotationssymmetrischen Querschnitt auf, der komplementär zu dem des Schiebesitzabschnitts 38 ausgebildet ist, sodass der Schiebesitzabschnitt 38 drehfest aber nicht axialfest in einer Führungshülse 46 gelagert ist. Durch die komplementäre Formgebung liegen die Hülse 46 und der Abschnitt 38 flächig aneinander an, sodass sich eine im Wesentlichen gleichmäßige Flächenpressung zwischen der Außenseite des Schiebesitzabschnitts 38 und der Innenseite der Führungshülse 46 ausbildet. Vereinfacht gesagt, kann sich der Schiebesitzabschnitt 38 relativ zu der Führungshülse 46 in der Führungshülse 46 in axialer Richtung I bewegen bzw. verschieben, sich aber nicht in der Führungshülse 46 drehen. Dadurch werden alle rotatorischen Freiheitsgrade gesperrt, während eine Ausdehnung oder Verschiebung des Innentanks 14 in axialer Richtung I sowie Fertigungsungenauigkeiten kompensiert werden.

Das erste Flanschelement 50 schließt die erste Lagerhülse 48 innentankseitig in axialer Richtung I ab und umfasst einen konischen Montageabschnitt 52 zur Montage des Befestigungsabschnitts 40 des Loslagerelements 20. Zwischen zumindest einem Teil des Befestigungsabschnitts 40 und dem Montageabschnitt 52 ist eine Klemmverbindung mittels eines ersten Spannrings 54 ausgebildet, der mittels einer oder mehrerer erster Schrauben 54 an einem Grundkörper des ersten Flanschelements 50 fixiert ist. Durch diese lösbare Klemm-Fixierung ist das Loslagerelement 20 fest am Innentank 14 gesichert, kann jedoch auch einfach und schnell entnommen werden, beispielsweise für Wartungsarbeiten oder um das Loslagerelement 20 auszutauschen.

Wie in Fig. 5 gezeigt ist, umfasst das Festlager 23 eine zweite Lagerhülse 58, die an den Innentank 14 montiert ist, wobei an die zweite Lagerhülse 58 ein zweites Flanschelement 60 montiert ist, das die zweite Lagerhülse 58 außentankseitig in axialer Richtung I abschließt. Das zweite Flanschelement 60 weist innentankseitig ein Innengewinde 70 und einen sich außentankseitig daran anschließenden konischen dritten Montageabschnitt 76 auf. Für eine sichere axial- und drehfeste Fixierung des Festlagerelements 22 an dem Innentank 14 ist der erste Befestigungsabschnitt 28 des Festlagerelements 22 zumindest abschnittsweise zwischen dem dritten Montageabschnitt 76 des zweiten Flanschelements 60 und eine Konusmutter 74 geklemmt, wobei die Konusmutter 74 mittels einer Zentralschraube 72, die in das Innengewinde 70 des zweiten Flanschelements 60 geschraubt ist, auf zumindest einen Teil des ersten Befestigungsabschnitts 28 gepresst ist.

Das Festlager 23 umfasst des Weiteren ein drittes Flanschelement 62 mit einem zweiten konischen Montageabschnitt 64 zur Montage des zweiten Befestigungsabschnitts 30 des Festlagerelements 22. Zwischen zumindest einem Teil des zweiten Befestigungsabschnitts 30 und dem zweiten Montageabschnitt 64 ist eine Klemmverbindung mittels eines zweiten Spannrings 66 ausgebildet, der mittels einer oder mehrerer zweiter Schrauben 68 an einem Grundkörper des drittes Flanschelements 62 fixiert ist.

Die zweite Lagerhülse 58 ist an den Innentank 14 beispielsweise mittels Schwei-ßen montiert. Gleiches gilt für die Verbindungen zwischen zweitem Flanschelement 60 und zweiter Führungshülse sowie drittem Flanschelement 62 und Außentank 16.

Die Lagerhülse 58 weist im vorliegenden Ausführungsbeispiel zur Materialersparnis und zur Reduzierung der Wärmeleitfähigkeit Löcher oder Aussparungen 78 auf.

Durch die lösbare Klemm-Fixierung der jeweiligen Befestigungsabschnitte 28, 30 ist das Festlagerelement 22 axialfest und drehfest an den Tanks 14, 16 gesichert, kann jedoch auch einfach und schnell entnommen werden, beispielsweise für Wartungsarbeiten oder um das Festlagerelement 22 auszutauschen. Es sind aber auch andere Formen der Fixierung der jeweiligen Befestigungsabschnitte 28, 30, 40 denkbar, beispielsweise eine Klebeverbindung oder eine Fixierung mittels Schrauben in Löchern in den Befestigungsabschnitten 28, 30, 40.

Es versteht sich, dass die Anordnung des Festlagers 23 auch anders herum erfolgen kann, d.h. das zweite Flanschelement 60 kann auch am Innentank 14 und die zweite Lagerhülse 58 am Außentank 16 montiert sein, einschließlich einer entsprechend gespiegelten Anordnung der übrigen Komponenten des Festlagers 23.

Das Loslager 21 kann zudem mehr als ein Loslagerelement 20 und das Festlager 23 kann mehr als ein Festlagerelement 22 umfassen, mit einer jeweils entsprechenden Anzahl der übrigen Komponenten der Lager 21, 23. Beispielsweise kann das Loslager 21 zwei, drei oder mehr Loslagerelemente 22 aufweisen und/oder das Festlager 21 kann zwei, drei oder mehr Festlagerelemente 22 aufweisen. Die Loslager 21 sind in diesen Fällen derart ausgestaltet, dass die durch sie definierten Verschiebefreiheitsgrade parallel angeordnet sind.

Grundsätzlich können die Befestigungsabschnitte 28, 30, 40 Verdrehsicherungsmerkmale aufweisen, um eine drehfeste Fixierung nicht nur durch eine Klemmwirkung zu erzeugen. Solche Merkmale können z.B. Rippen, Nuten o.ä. sein, die mit komplementären Merkmalen an den entsprechenden Gegenstücken 74 und/oder 76, 64 und/oder 66 bzw. 52, 54 zusammenwirken. Eine nicht rotationssymmetrische Formgebung der genannten Komponenten kann ebenfalls eine Verdrehsicherung bewirken.

### Bezugszeichenliste:

- 10: Tanksystem
- 11: Oberseite des Innentanks
- 12: Betriebsstoff
- 13: Unterseite des Innentanks
- 14: Innentank
- 16: Außentank
- 18: Spalt zwischen Innen- und Außentank
- 20: Loslagerelement
- 21: Loslager
- 22: Festlagerelement
- 23: Festlager
- 24, 26: Schmalseiten des Innentanks
- 28, 30, 40: Befestigungsabschnitte der Lagerelemente
- 32, 33: Grundkörper der Lagerelemente
- 34, 36, 42: Durchmesser der Befestigungsabschnitte
- 38: Schiebesitzabschnitt
- 44: radiale Abmessung des Schiebesitzabschnitts
- 46: Führungshülse
- 48, 58: Lagerhülsen
- 50, 60, 62: Flanschelemente
- 52, 64, 76: konische Montageabschnitte
- 54, 66: Spannringe
- 56, 68: Schrauben
- 70: Innengewinde
- 72: Zentralschraube
- 74: Konusmutter
- 78: Loch oder Aussparung
- I: axiale Richtung

## Patentansprüche

1. Tanksystem (10) für ein Transportsystem, insbesondere für ein Kraftfahrzeug, zur Aufnahme eines gasförmigen oder flüssigen Mediums (12), vorzugsweise Flüssiggas, umfassend
einen Innentank (14) zur Aufnahme des Mediums (12) und einen Außentank (16),
wobei der Innentank (14) in dem Außentank (16) mittels eines Loslagers (21) mit einem Loslagerelement (20) und eines Festlagers (23) mit einem Festlagerelement (22) unter Ausbildung eines Spalts (18) gelagert ist,
wobei das Loslager (21) derart ausgestaltet ist, dass es eine translatorische Bewegung und/oder eine Ausdehnung des Innentanks (14) relativ zu dem Außentank (16) in einer axialen Richtung (I) zulässt, und
wobei das Loslagerelement (20) und/oder das Festlagerelement (22) zumindest abschnittsweise, insbesondere vollständig aus Kunststoff besteht, wobei der Kunststoff bevorzugt Polyetheretherketon ist.

2. Tanksystem (10) nach Anspruch 1,
wobei der Kunststoff eine Wärmeleitfähigkeit von kleiner als 1,0 W/m*K, insbesondere kleiner als 0,5 W/m*K, bevorzugt von 0,25 W/m*K, aufweist.

3. Tanksystem (10) nach einem der vorstehenden Ansprüche,
wobei der Kunststoff ein Elastizitätsmodul zwischen 3000 und 5000 MPa, insbesondere zwischen 3600 und 4800 MPa, bevorzugt zwischen 4100 und 4300 MPa, aufweist.

4. Tanksystem (10) nach einem der vorstehenden Ansprüche,
wobei der Innentank (14) eine zylindrische Grundform aufweist, dessen Längsachse parallel zu der axialen Richtung (I) verläuft, und/oder wobei der Außentank (16) eine zylindrische Grundform aufweist, dessen Längsachse parallel zu der axialen Richtung (I) verläuft, insbesondere wobei der Innentank (14) und der Außentank (16) koaxial angeordnet sind.

5. Tanksystem (10) nach einem der vorstehenden Ansprüche,
wobei das Loslager (21) und das Festlager (23) an gegenüberliegenden Seiten (24, 26) des Innentanks (14) angeordnet sind, insbesondere mittig auf der Längsachse.

6. Tanksystem (10) nach einem der vorstehenden Ansprüche,
wobei das Loslagerelement (20) und das Festlagerelement (22) koaxial angeordnet sind, insbesondere koaxial mit der axialen Längsachse des Innentanks (14) und/oder des Außentanks (16).

7. Tanksystem (10) nach einem der vorstehenden Ansprüche,
wobei das Festlagerelement (22) und das Loslagerelement (20) jeweils einen Grundkörper (32, 33) und jeweils mindestens einen konischen Befestigungsabschnitt (28, 30, 40) aufweisen.

8. Tanksystem (10) nach Anspruch 7,
wobei das Loslagerelement (20) genau einen konischen Befestigungsabschnitt (40) aufweist,
wobei das Loslagerelement (20) einen sich an den Grundkörper (33) anschließenden, in Bezug auf den Befestigungsabschnitt (40) gegenüberliegenden Schiebesitzabschnitt (38) aufweist.

9. Tanksystem (10) nach Anspruch 8,
wobei der Schiebesitzabschnitt (38) einen nicht-rotationssymmetrischen Querschnitt aufweist.

10. Tanksystem (10) nach einem der Ansprüche 7 bis 9,
wobei das Festlagerelement (22) genau zwei konische, in Bezug auf den Grundkörper (32) gegenüberliegende Befestigungsabschnitte (28, 30) aufweist.

11. Tanksystem (10) nach einem der Ansprüche 7 bis 10,
wobei der Grundkörper (32) des Festlagerelements (22) und/oder der Grundkörper (33) des Loslagerelements (20) eine konische Form aufweisen.

12. Tanksystem (10) nach einem der Ansprüche 7 bis 11,
wobei der Grundkörper (32) des Festlagerelements (22) zumindest abschnittsweise eine geringere Wandstärke als der zumindest eine Befestigungsabschnitt (28, 30) des Festlagerelements (22) aufweist.

13. Tanksystem (10) nach einem der Ansprüche 7 bis 12,
wobei der Grundkörper (33) des Loslagerelements (20) zumindest abschnittsweise eine geringere Wandstärke als der Befestigungsabschnitt (40) des Loslagerelements (20) und/oder der Schiebesitzabschnitt (38) aufweist.

14. Tanksystem (10) nach zumindest einem der Ansprüche 7 bis 13,
wobei das Loslager (21) und das Festlager (23) jeweils mindestens ein Flanschelement (50, 60, 62) aufweisen und der Befestigungsabschnitt (28, 30, 40) axialfest und drehfest an dem Flanschelement (50, 60, 62) fixiert ist, insbesondere wobei zwischen dem Befestigungsabschnitt (28, 30, 40) und dem Flanschelement (50, 60, 62) eine Klemmverbindung mittels eines Spannrings (54, 60, 66) und/oder einer Konusmutter (74) ausgebildet ist.

15. Tanksystem (10) nach einem der Ansprüche 8 bis 14,
wobei der Schiebesitzabschnitt (38) des Loslagerelements (20) drehfest aber nicht axialfest in einer Führungshülse (46) des Loslagers (21) gelagert ist, deren Querschnitt komplementär zu dem des Schiebesitzabschnitts (38) ausgebildet ist, insbesondere wobei das Flanschelement (50, 60, 62) und/oder die Führungshülse (46) zumindest abschnittsweise, bevorzugt vollständig, in das Innere eines Grundkörpers des Innentanks (14) ragt.
